# FASCICULE DE BREVET EUROPEEN

(11) **EP 3 541 344 B1**
(45) Date de publication et mention de la délivrance du brevet: **25.10.2023**
(21) Numéro de dépôt: 17804246.1
(22) Date de dépôt: 13.11.2017
(51) Int. Cl.: A61J 1/10, A61J 1/20, B65B 3/00, B65D 81/32

(54) **POCHE À USAGE MÉDICAL À DEUX COMPARTIMENTS COMPORTANT UNE LANGUETTE**
MEDIZINISCHER BEUTEL MIT ZWEI KAMMERN UND MIT EINER LASCHE
MEDICAL BAG WITH TWO COMPARTMENTS AND INCLUDING A TAB

(30) Priorité: 16.11.2016 FR 1661075
(43) Date de publication de la demande: 25.09.2019
(73) Titulaire: Technoflex, 64210 Bidart (FR)
(72) Inventeur: PRUVOT, Fabien, 64310 Saint Pee Sur Nivelle (FR); ARNAULT, Emmanuel, 40220 Tarnos (FR)
(74) Mandataire: Regimbeau
(86) Numéro de dépôt international: PCT/FR2017/053088
(87) Numéro de publication internationale: WO 2018/091809

(56) Documents cités:
- EP-A1- 1 462 078
- EP-A2- 1 070 495
- WO-A1-97/37628
- WO-A1-2008/102514
- CN-A- 103 156 770
- JP-A- S63 309 263
- US-A- 5 520 975
- US-A1- 2007 251 838

## Description

### Domaine de l'invention

La présente invention se rapporte au domaine des poches à usage médical.

La présente invention concerne plus particulièrement une poche à usage médical à deux compartiments comportant une languette.

### Etat de la technique

On connaît dans l'état de la technique des poches à usage médical comportant deux compartiments. Par exemple, un des deux compartiments est rempli d'un liquide (diluant) et l'autre compartiment contient une poudre (médicament).

L'art antérieur connaît, par le brevet américain N° US 6 468 377 B1, un conteneur flexible pour le stockage et l'administration de solutions médicales. Le conteneur comprend une feuille avant transparente constituée d'une couche plane d'un polymère et d'une feuille arrière opposée. La feuille arrière est constituée d'une couche stratifiée plane. Les feuilles avant et arrière sont scellées ensemble le long d'un bord périphérique commun pour former une enceinte de volume. L'enceinte de volume est constituée de matériaux possédant des propriétés de barrière à l'oxygène et à l'humidité qui permettent à la matière thermoplastique du récipient d'être stockée pendant des périodes prolongées sans dégrader le contenu. L'enceinte de volume est alors gonflée avec un gaz pressurisé pour étirer de manière permanente les feuilles avant et arrière et vers l'extérieur afin d'augmenter ainsi la capacité de volume du récipient. Une variante de réalisation du récipient comprend des compartiments multiples, séparés par des joints amovibles, pour contenir un diluant et un médicament. Les joints sont rompus par la manipulation du récipient pour mélanger ainsi le contenu en même temps pour l'administration à un patient par l'intermédiaire d'un agencement de type IV. Des tubes latéraux sont prévus pour remplir la poche, comme le montre la Figure 6 de ce brevet américain de l'état de la technique. On voit sur ladite Figure 6 un connecteur/tube pour le remplissage du liquide et un connecteur/tube pour le remplissage de la poudre. Ce compartiment de remplissage est ensuite retiré/coupé, puis soudé pour obtenir le produit fini, comme le montrent les Figures 1 et 2 de ce brevet américain de l'état de la technique.

D' autres exemples sont divulgués dans les documents EP1070495 A2, US5520975 A, US2007/251838 A1, EP1462078 A1, et WO2008/102514 A1.

### Exposé de l'invention

La présente invention entend remédier aux inconvénients de l'art antérieur en proposant une poche à usage médical à deux compartiments permettant un remplissage plus aisé.

A cet effet, la présente invention est définie par les revendications, et concerne, dans son acception la plus générale, une poche à usage médical comportant au moins deux compartiments, une soudure pelable entre les compartiments, une soudure permanente sur le contour de ladite poche et au moins un tube de remplissage, comportant en outre une ouverture ne présentant pas de soudure sur un des compartiments.

Cette ouverture ne présentant pas de soudure sur un des compartiments, ci-après dénommée « languette » permet un remplissage plus facile. En effet, lors du remplissage, un système d'ouverture spécifique, par exemples des ventouses, vient se positionner sur la poche pour écarter la partie avant de la partie arrière et permettre l'insertion d'un bec de remplissage. Ce système d'ouverture demande à avoir des films les plus souples possibles, d'où l'intérêt de ne pas placer d'aluminium dans cette zone.

De plus, si ce dépassement n'était pas présent, il y aurait un risque de remplissage de la poudre entre l'aluminium et la poche, ce qui n'est pas souhaité.

Ce dépassement permet en fait une ouverture correcte et un remplissage de la poudre entre les deux films transparents.

De préférence, le compartiment présentant ladite ouverture est destiné à recevoir une poudre.

Ladite poche comporte deux éttiquettes, une étiquette étant située sur la face arrière et l'autre étiquette étant située sur la face avant de ladite poche.

Avantageusement, les étiquettes sont situées sur le compartiment destiné à recevoir une poudre.

Ladite poche est fabriquée à partir de deux films transparents.

Selon un mode de réalisation, ladite poche est fabriquée avant le dépôt desdites étiquettes sur les deux films transparents.

Le fait d'utiliser un film transparent en contact direct avec la poudre et le liquide permet d'avoir un meilleur respect des normes réglementaires, dans la mesure où il s'agit d'un matériau plus inerte et moins contaminant. Le complexe contenant l'aluminium, présent dans les étiquettes, n'est pas en contact direct avec la solution, contrairement aux poches de l'art antérieur.

Selon un mode de réalisation, ladite poche met en oeuvre un complexe / suremballage pour conditionner ladite poche remplie. Ceci permet d'augmenter la durée de vie et de protéger la poche des contaminations extérieures.

Avantageusement, l'autre compartiment est destiné à recevoir un liquide et ladite poche est transparente dans la partie de la poche qui reçoit ledit liquide, et est également transparente dans la partie de la poche qui reçoit ladite poudre lorsque lesdites étiquettes sont retirées. Ceci permet un contrôle visuel.

Selon un mode de réalisation, ladite poche est apte à être pliée et à être maintenue pliée grâce au suremballage. Ceci permet de protéger la soudure pelable.

Avantageusement, ledit liquide est situé sur le bas de la poche. En cas d'utilisation sans rupture de la soudure pelable, c'est donc le liquide seul, qui est un solvant, par exemple une eau salée sucrée, qui sera administré au patient sans risque.

Selon un mode de mise en oeuvre particulier, ladite poche comporte des moyens pour que, lors de la rupture de ladite soudure pelable, la totalité de la largeur de ladite soudure pelable ne cède pas sous la pression. Ceci provoque une arrivée de liquide par jet souvent localisé au milieu de la soudure pelable. Ledit jet génère un tourbillon qui facilite l'homogénéisation de la poudre dans la solution.

Selon une variante, l'une au moins des étiquettes est soudée sur ladite poche, et, lors du processus de soudure de l'étiquette sur ladite poche, l'étiquette est maintenue par un dispositif d'aspiration, la poche étant ensuite positionnée et la soudure réalisée. Ce maintien par dépression permet d'avoir un processus robuste et répétable lors de la soudure de l'étiquette sur la poche.

Selon une variante, l'une au moins des étiquettes est soudée sur ladite poche après remplissage de ladite poche. Ceci permet un contrôle du remplissage (« *visual inspection »* en terminologie anglo-saxonne) par l'entité qui remplit la poche avant la pose des étiquettes.

Avantageusement, l'une au moins des deux étiquettes est pelable, c'est-à-dire qu'elle est apte à se retirer avant l'utilisation de ladite poche. Ces étiquettes ont un niveau d'adhésion identique, quelque soit la température utilisée durant le processus de soudure, car un film pelable est utilisé en couche interne de cette étiquette.

Ladite ouverture ne présente pas de soudure horizontale sur un des compartiments.

Selon un mode de réalisation, ladite poche comporte deux compartiments.

### Brève description des dessins

On comprendra mieux l'invention à l'aide de la description, faite ci-après à titre purement explicatif, d'un mode de réalisation de l'invention, en référence aux Figures dans lesquelles :
- La Figure 1 illustre la poche selon la présente invention, dans un mode de réalisation ;
- La Figure 2 représente la poche selon la présente invention, avec deux étiquettes soudées sur la partie supérieure, dans un mode de réalisation ; et
- La Figure 3 illustre un compartiment de la poche selon la présente invention après remplissage, dans un mode de réalisation.

### Description détaillée de modes de réalisation de l'invention

La présente invention se rapporte à une poche 10 à usage médical selon la revendication 1. Ladite poche comporte au moins deux compartiments 11, 12, une soudure 13 pelable entre les compartiments 11, 12, une soudure permanente 14 sur le contour de ladite poche 10 et au moins un tube 15 de remplissage, comportant en outre une ouverture 16 ne présentant pas de soudure sur un des deux compartiments 11, 12.

Ladite ouverture 16 ne présente pas de soudure horizontale sur un des compartiments 11, 12.

Dans un mode de réalisation, ladite poche comporte deux compartiments 11, 12.

La Figure 1 illustre la poche 10 selon la présente invention, dans un mode de réalisation. On observe sur la Figure 1 que la poche 10 selon la présente invention comporte deux compartiments 11 et 12, une soudure 13 pelable permettant une rupture sous pression, une soudure 14 permanente sur le contour de ladite poche 10 et un tube 15 de remplissage. On voit également sur la Figure 1 que la poche 10 selon la présente invention comporte une ouverture 16 ne présentant pas de soudure horizontale sur le compartiment 11.

La poche 10 selon la présente invention présente des soudures permanentes, des soudures pelables (soudure faible destinées à être rompues durant l'utilisation finale) et aussi une ouverture nommée languette qui ne présente pas de soudure horizontale.

La poche 10 selon la présente invention présente un tube de remplissage et une « languette » sur le haut de la poche permettant une ouverture de la poche sur toute sa largeur ; cela permettra aussi le remplissage de la poche avec un des composants.

Le compartiment 12 de la poche 10 selon la présente invention comprenant un tube 15 est rempli par le biais de ce tube 15 selon un procédé standard, le compartiment 11 comprenant la languette est lui rempli en écartant les deux films puis en intégrant un bec de remplissage dans la poche.

Une fois ce remplissage réalisé, le bec de remplissage est sorti pour qu'un outil de soudure au moins vienne réaliser une soudure sur la partie haute de la poche et sur au maximum toute la largeur de celle-ci.

Dans un mode de réalisation, la poche 10 selon la présente invention comporte une zone ouverte ne représentant pas la totalité de la largeur de la poche 10.

La poche 10 selon la présente invention présente également des étiquettes, une sur l'arrière et une autre sur le devant de la poche. Dans un mode de réalisation, ces étiquettes sont situées sur le compartiment qui viendra recevoir la poudre (composé sensible à la vapeur d'eau, à la lumière et à l'oxygène et qui nécessite donc la présence d'une barrière aluminium).

Ces étiquettes permettent d'apporter une protection supplémentaire à la poudre, par rapport à ce qu'apporte le film plastique transparent seul INERTA 108, et peuvent être soudées sur la poche soit avant, soit après remplissage de la poche 10.

La Figure 2 représente la poche selon la présente invention, avec deux étiquettes soudées sur la partie supérieure, dans un mode de réalisation.

On observe sur la Figure 2 l'étiquette en aluminium, une zone soudée de l'étiquette, ainsi que des soudures sur trois côtés permettant un maintien de l'étiquette sur la poche avant.

Si elle est positionnée avant remplissage, l'étiquette est soudée sur au plus trois côtés simplement car la poche 10 selon la présente invention ne présente pas de zones pouvant recevoir une soudure avant le remplissage de la poudre sur la partie haute. En effet, si la quatrième soudure de l'étiquette était réalisée, par transfert de chaleur, une soudure à l'intérieur du compartiment (entre les deux films transparents) serait aussi présente et bloquerait le remplissage. En revanche, si la ou les étiquette(s) sont déposées après remplissage, on peut imaginer que lors du dépôt de ces étiquettes, les quatre soudures seront réalisées en même temps. Un mode qui ne fait pas partie de l'invention.

L'étiquette est soudée sur une partie du compartiment poudre pour laisser dépasser des languettes.

La Figure 3 illustre un compartiment de la poche selon la présente invention après remplissage, dans un mode de réalisation.

On observe sur la Figure 3 le dépassement du film par rapport à la languette.

Le dépassement du film par rapport à la languette permet une ouverture correcte et un remplissage de la poudre entre les deux films transparents. En coupe, la structure se présente comme ceci :
Alu (INERTA 161) / Film transparent (INERTA108) / Poudre / Film transparent (INERTA108) / Alu (INERTA 161)

Il est nécessaire d'éviter de mettre la poudre entre l'aluminium et le film transparent, ce que permet cette languette.

Le remplisseur devra mettre au point une machine permettant cette ouverture. Par exemple, un système de ventouses appliqué sur la languette peut être apte à permettre d'ouvrir le compartiment.

Ce dépassement de film ne sert pas uniquement au remplissage. Il permet également d'augmenter la dimension du compartiment poudre pour réduire les remontées de poudre au niveau de la zone de soudure. Cette poussière est en effet un élément contaminant et gênant pour la réalisation d'une soudure fiable.

Ladite languette permet également de souder le haut de poche et de réaliser le trou de suspension. Après avoir soudé le haut de la poche par une soudure assez large, une partie pourra être perforée pour faire office de trou de suspension (trou qui permet de suspendre la poche dans les hôpitaux).

La soudure du haut de poche permet de finir de fixer les étiquettes et de souder le compartiment poudre sous l'étiquette. Elle est donc suffisamment large pour recouvrir à la fois la zone transparente et la zone sur l'étiquette. En effet, la poudre ne doit pas pouvoir remonter dans la languette (partie transparente) qui ne serait alors pas protégée par de l'aluminium.

C'est dans cette languette que le trou de suspension est ensuite réalisé.

L'ouverture 16 ne présentant pas de soudure horizontale sur un des compartiments 11, 12, aussi dénommée « languette », constitue un dépassement de film/poche au dessus de l'étiquette (au moins sur poche vide). Si l'on souhaite des poches sans étiquettes et les placer après remplissage, ce dépassement sera présent mais pas identifiable comme un dépassement par rapport aux étiquettes mais plutôt comme une longueur de poche plus importante.

Ce dépassement peut être visible avant ou après remplissage, car les étiquettes elles-mêmes peuvent être mises avant et après remplissage.

Ce dépassement est soudé uniquement sur les deux côtés mais pas horizontalement, et est suffisamment souple pour permettre une ouverture facile.

Cette languette sera réalisée avec un matériau compatible avec les produits pharmaceutiques pour s'assurer de la compatibilité avec le composant placé dans la poche, et est soudée après remplissage.

Dans un mode de réalisation, un trou de suspension est réalisé dans cette languette.

Les poches vides réalisées avec cette languette sont produites en salle propre et conditionnées de manière à éviter les contaminations particulaires de l'intérieur de la poche qui pourraient avoir lieu puisqu'une partie est ouverte.

De plus, dans un mode qui ne fait pas partie de l'invention, cette languette est recouverte par des étiquettes en aluminium dans le cas où la dépose des étiquettes se fait après remplissage.

Les dimensions, et la hauteur notamment, de cette languette seront définies de manière à éviter les résidus dans cette zone après remplissage.

Le film transparent utilisé pour cette languette est un film compatible avec les produits pharmaceutiques, par exemple de type INERTA 108, et peut être soudé pour permettre le stockage de solution. Dans un mode de réalisation, ce film est également « pelable » pour pouvoir réaliser des soudures pelables.

Dans un mode de réalisation, la poche 10 selon la présente invention comporte un tube de remplissage au niveau de ladite languette pour faciliter le remplissage de la poudre.

Dans un mode de réalisation, le compartiment 11 présentant ladite ouverture 16 est destiné à recevoir une poudre.

Dans un mode de réalisation, la poche 10 selon la présente invention comporte deux étiquettes situées sur le compartiment 11 destiné à recevoir une poudre, une étiquette étant située sur la face arrière et l'autre étiquette étant située sur la face avant de ladite poche 10.

Dans un mode de réalisation, la poche 10 selon la présente invention est fabriquée à partir de deux films transparents avant le dépôt desdites étiquettes.

Dans un mode de réalisation, la poche 10 selon la présente invention met en oeuvre un complexe / suremballage pour conditionner ladite poche remplie.

Dans un mode de réalisation, l'autre compartiment 12 est destiné à recevoir un liquide et ladite poche est transparente dans la partie de la poche 10 qui reçoit ledit liquide, et est également transparente dans la partie de la poche 10 qui reçoit ladite poudre lorsque lesdites étiquettes sont retirées.

Dans un mode de réalisation, la poche 10 selon la présente invention est apte à être pliée et à être maintenue pliée grâce au suremballage.

Dans un mode de réalisation, ledit liquide est situé sur le bas de la poche.

Dans un mode de réalisation, la poche 10 selon la présente invention comporte des moyens pour que, lors de la rupture de ladite soudure 13 pelable, la totalité de la largeur de ladite soudure 13 pelable ne cède pas sous la pression.

Dans un mode de réalisation, lors du processus de soudure de l'étiquette sur ladite poche 10, l'étiquette est maintenue par un dispositif d'aspiration, la poche étant ensuite positionnée et la soudure réalisée.

Dans un mode de réalisation, l'une au moins des étiquettes est soudée sur ladite poche 10 après remplissage de ladite poche 10.

Dans un mode de réalisation, l'une au moins des deux étiquettes est pelable, c'est-à-dire qu'elle est apte à se retirer avant l'utilisation de ladite poche 10.

La ou les étiquettes renforce(nt) la soudure pelable qui sépare les composants (la force/pression nécessaire à l'ouverture de cette pelable est plus importante avec la ou les étiquettes que sans). Cela renforce la protection de cette soudure pelable qui ne doit pas céder avant le retrait des étiquettes et son utilisation.

L'invention est décrite dans ce qui précède à titre d'exemple.

## Revendications

1. Poche (10) à usage médical comportant deux films transparents délimitant au moins un premier compartiment (11) et un deuxième compartiment (12), une soudure (13) pelable entre le premier compartiment (11) et le deuxième compartiment (12), une soudure permanente (14) sur le contour de ladite poche (10), au moins un tube (15) de remplissage, une ouverture (16) sur le premier compartiment (11), et deux étiquettes présentant un complexe contenant de l'aluminium, soudées sur le premier compartiment (11), l' une desdites étiquettes étant située sur la face arrière et l'autre étiquette étant située sur la face avant de ladite poche (10), l'ouverture (16) sur le premier compartiment (11) étant délimitée par un dépassement des films au-dessus des étiquettes, ledit dépassement étant soudé uniquement sur les deux côtés, mais pas horizontalement et étant suffisamment souple pour permettre une ouverture facile.

2. Poche (10) à usage médical selon la revendication 1, fabriquée à partir des deux films transparents avant le dépôt desdites étiquettes.

3. Poche (10) à usage médical selon l'une des revendications précédentes, dans laquelle la soudure pelable (13) est adaptée pour que, lors de la rupture de ladite soudure (13) pelable, la totalité de la largeur de ladite soudure (13) pelable ne cède pas sous la pression.

4. Poche (10) à usage médical selon la revendication 1, dans laquelle l'une au moins des deux étiquettes est pelable, c'est-à-dire qu'elle est apte à se retirer avant l'utilisation de ladite poche (10).

5. Poche (10) à usage médical selon l'une des revendications précédentes, dans laquelle le dépassement des films ne présente pas de soudure horizontale.

6. Poche (10) à usage médical selon l'une des revendications 1 à 5, dans laquelle le dépassement des films ne présente pas de soudure verticale.

7. Poche (10) à usage médical selon l'une des revendications précédentes, dans laquelle le premier compartiment (11) présentant l'ouverture (16) contient une poudre et le deuxième compartiment (12) contient un liquide.

8. Poche (10) selon l'une des revendications précédentes, dans laquelle chaque étiquette est soudée sur trois côtés.

9. Ensemble **caractérisé en ce qu'**il comporte une poche (10) à usage médical selon l'une des revendications précédentes et **en ce qu'**il comporte un complexe / suremballage pour conditionner ladite poche remplie.

10. Procédé de fabrication d'une poche selon l'une des revendications 1 à 8, comprenant des étapes de :
- remplissage de la poche (10),
- soudure d'au moins l'une des étiquettes sur la poche (10),
dans lequel la ou les étiquette(s) est(sont) soudée(s) sur la poche (10) avant ou après le remplissage de la poche.

## Patentansprüche

1. Beutel (10) für medizinische Zwecke, umfassend zwei durchsichtige Folien, die mindestens eine erste Kammer (11) und eine zweite Kammer (12) begrenzen, eine abziehbare Schweißnaht (13) zwischen der ersten Kammer (11) und der zweiten Kammer (12), eine dauerhafte Schweißnaht (14) am Umriss des Beutels (10), mindestens ein Füllröhrchen (15), eine Öffnung (16) an der ersten Kammer (11) und zwei Etiketten, die einen aluminiumhaltigen Komplex aufweisen und an der ersten Kammer (11) angeschweißt sind, wobei sich eines der Etiketten auf der Rückseite befindet und sich das andere Etikett auf der Vorderseite des Beutels (10) befindet, wobei die Öffnung (16) an der ersten Kammer (11) durch einen Überstand der Folien oberhalb der Etiketten begrenzt ist, wobei der Überstand nur an den beiden Seiten aber nicht horizontal geschweißt ist und biegsam genug ist, um eine einfache Öffnung zu erlauben.

2. Beutel (10) für medizinische Zwecke nach Anspruch 1, der aus zwei durchsichtigen Folien vor der Abscheidung der Etiketten hergestellt wird.

3. Beutel (10) für medizinische Zwecke nach einem der vorhergehenden Ansprüche, wobei die abziehbare Schweißnaht (13) dazu geeignet ist, dass beim Zerreißen der abnehmbaren Schweißnaht (13) nicht die gesamte Breite der abnehmbaren Schweißnaht (13) unter dem Druck nachgibt.

4. Beutel (10) für medizinische Zwecke nach Anspruch 1, wobei mindestens eines der beiden Etiketten abziehbar ist, d. h. dass es dazu geeignet ist, vor der Verwendung des Beutels (10) abgenommen zu werden.

5. Beutel (10) für medizinische Zwecke nach einem der vorhergehenden Ansprüche, wobei der Überstand der Folien keine horizontale Schweißnaht aufweist.

6. Beutel (10) für medizinische Zwecke nach einem der Ansprüche 1 bis 5, wobei der Überstand der Folien keine vertikale Schweißnaht aufweist.

7. Beutel (10) für medizinische Zwecke nach einem der vorhergehenden Ansprüche, wobei die erste Kammer (11), welche die Öffnung (16) aufweist, ein Pulver enthält, und die zweite Kammer (12) eine Flüssigkeit enthält.

8. Beutel (10) nach einem der vorhergehenden Ansprüche, wobei jedes Etikett an drei Seiten angeschweißt ist.

9. Anordnung, **dadurch gekennzeichnet, dass** sie einen Beutel (10) für medizinische Zwecke nach einem der vorhergehenden Ansprüche umfasst, und dass sie einen Komplex/ eine Außenverpackung zum Verpacken des gefüllten Beutels umfasst.

10. Verfahren zum Herstellen eines Beutels nach einem der Ansprüche 1 bis 8, umfassend folgende Schritte:
- Füllen des Beutels (10),
- Anschweißen mindestens eines der Etiketten an den Beutel (10),
wobei das Etikett oder die Etiketten vor oder nach dem Füllen des Beutels an den Beutel (10) angeschweißt wird/werden.

## Claims

1. A bag (10) for medial use comprising two transparent films delimiting at least a first compartment (11) and a second compartment (12), a peelable seal (13) between the first compartment (11) and the second compartment (12), a permanent seal (14) on the contour of said bag (10), at least one filling tube (15), an opening (16) on the first compartment (11), and two labels having a complex containing aluminum, sealed to the first compartment (11), one of said labels being located on the rear face and the other label being located on the front face of the said bag (10), the opening (16) on the first compartment (11) being delimited by an extension of the films above the labels, said extension being sealed only on the two sides, but not horizontally and being flexible enough to allow easy opening.

2. The bag (10) for medical use according to claim 1, manufactured from the two transparent films before depositing said labels.

3. The bag (10) for medical use according to any of the preceding claims, wherein the peelable seal (13) is adapted so that, upon rupture of said peelable seal (13), the entire width of said peelable seal (13) does not yield under pressure.

4. The bag (10) for medical use according to claim 1, wherein the at least one of the two labels is peelable, that is to say it is able to be removed before the use of said bag (10).

5. The bag (10) for medical use according to any of the preceding claims, wherein the extension of the films does not have a horizontal seal.

6. The bag (10) for medical use according to any of claims 1 to 5, wherein the extension of the films does not have a vertical seal.

7. The bag (10) for medical use according to any of the preceding claims, wherein the first compartment (11) having the opening (16) contains a powder and the second compartment (12) contains a liquid.

8. The bag (10) according to any of the preceding claims, wherein each label is sealed on three sides.

9. An assembly **characterized in that** it comprises a bag (10) for medical use according to any of the preceding claims and **in that** it comprises a complex/overwrap for packing said filled bag.

10. A method for manufacturing a bag according to any of claims 1 to 8, comprising the steps of:
- filling the bag (10),
- sealing at least one of the labels on the bag (10),
wherein the label (s) is (are) sealed on the bag (10) before or after the filling of the bag.
